# EUROPÄISCHE PATENTSCHRIFT

(11) **EP 0 664 400 B1**
(45) Veröffentlichungstag und Bekanntmachung des Hinweises auf die Patenterteilung: **17.03.1999**
(21) Anmeldenummer: 94118999.5
(22) Anmeldetag: 01.12.1994
(51) Int. Cl.: F04D 29/04, F04D 13/02

(54) **Magnetpumpe**
Magnetic drive pump
Pompe à entraînement magnétique

(30) Priorität: 22.12.1993 DE 4343854
(43) Veröffentlichungstag der Anmeldung: 26.07.1995
(73) Patentinhaber: Munsch Kunststoff-Schweisstechnik GmbH, D-56235 Ransbach-Baumbach (DE)
(72) Erfinder: Munsch, Stefan, c/o Munsch Kunststoff-, D-56235 Ransbach-Baumbach (DE)
(74) Vertreter: Goddar, Heinz J., Dr.

(56) Entgegenhaltungen:
- EP-A- 0 118 056
- EP-A- 0 563 437
- CH-A- 473 986
- DE-A- 3 413 930
- US-A- 4 850 818
- CHEMIETECHNIK, Bd.22, Nr.6, Juni 1993, HEIDELBERG DE Seiten 76 - 81, XP000369905 G. NAASNER 'kunststoff-magnetkupplungspumpen'

## Beschreibung

Die Erfindung betrifft eine Magnetpumpe für korrosive Medien nach dem Oberbegriff von Anspruch 1.

Es sind Magnetpumpen bekannt mit einem motorbetriebenen, am Außenumfang eines Spalttopfs angeordneten Antriebsmotor, einem innerhalb des Spalttopfs angeordneten, von dem Antriebsmotor bei der Rotation mitnehmbaren und mit diesem magnetisch gekuppelten Magnetrotor und einer an ihrem einen Ende drehfest mit dem Magnet rotor und an ihrem anderen Ende drehfest mit einem Laufrad verbundenen Pumpwelle, die in einem Pumpenrückteil in zwei Gleitlagerbuchsen aus Siliciumcarbid radial gelagert ist, wobei die das Pumpeninnere begrenzenden Flächen des Spalttopfs, des Pumpenrückteiles, des Laufrades und des Magnetrotors aus Kunststoff bestehen. Bei derartigen Magnetpumpen ist es notwendig, die aus dem Magnetrotor, der Pumpenwelle und dem Laufrad bestehende Dreheinheit im Pumpengehäuse sowohl radial als auch axial zu lagern.

Bislang ist es durchaus üblich, die Pumpenwelle derartiger Magnetpumpen für hochkorrosive Medien, wie sie insbesondere in der chemischen Industrie verwendet werden, aus Stahl zu fertigen und dann zum Schutz gegen die aggressiven Medien mit Kunststoff zu ummanteln. Laufrad und Magnetrotor haben üblicherweise eingespritzte oder ummantelte Metallbuchsen zur Drehmomentübertragung. Diese müssen aufwendig mit Dichtelementen gegen die aggressiven Medien abgedichtet werden.

Bei der gattungsgemäßen Magnetpumpe gemäß der EP-A-0 563 437 besteht die Pumpenwelle geeigneterweise aus Metall und ist über eine Lagerschale und Lagerringe aus Siliciumcarbid in Gleitlagerbuchsen, vorzugsweise aus dem gleichen Material wie die Lagerschale, gelagert. Eine Laufradbuchse und eine Magnetrotorbuchse, vorzugsweise aus dem gleichen Material wie die Lagerschale, dienen dabei einer reinen Axiallager-Funktion, so daß für die Drehmomentenübertragung eine entsprechende drehfeste Verbindung der Metall-Bauteile des Magnetrotors, der Pumpenwelle und des Laufrades vorgesehen ist, wobei die entsprechenden Verbindungen der Metall-Bauteile durch Dichtungen zuverlässig gegen die zu pumpenden aggressiven Medien geschützt werden müssen, weshalb eine erheblich Anzahl von Bauteilen erforderlich ist.

Aus Chemietechnik, Band 22, Nr. 6, S. 76 bis 81, ist eine Magnetpumpe bekannt, die eine Welle und Gleitlager aus Siliciumcarbid umfaßt und bei der die Welle der Momentenübertragung dient, während die das Gleitlager bildenden Lagerhülsen zur Aufnahme der axialen und radialen Kräfte dienen.

Die US-A-4 850 818 offenbart eine korrosionsbeständige Magnetpumpe mit einer Welle aus keramischem Material und einem abgestuften Bereich, wobei die Welle über ihren abgestuften Bereich in Zusammenarbeit mit einer Lagerbuchse aus keramischem Material zur Lagerung zusammenarbeitet.

Aus der EP-A-0 118 056 ist ein Gleitlager für den Läufer einer Pumpe mit mindestens einem Radiallager und zwei Axiallagern bekannt.

Die DE-A-3 413 930 offenbart eine Kreiselpumpe, bei der ein Laufrad mit einer Welle aus einem keramischen Werkstoff in einem einzigen Stück gefertigt ist und Lagerbuchsen aus keramischem Werkstoff hinter bzw. vor dem Laufrad angeordnet sind, während die Welle mit einem Innenrotor verschraubt ist.

Der Erfindung liegt die Aufgabe zugrunde, die gattungsgemäße Magnetpumpe dahingehend weiterzubilden, daß bei vereinfachtem Aufbau die Korrosionsbeständigkeit gegen aggressive Medien weiter verbessert wird.

Erfindungsgemäß wird diese Aufgabe durch eine gattungsgemäße Magnetpumpe gelöst, die zusätzlich die Merkmale des Kennzeichens von Anspruch 1 löst.

Anspruch 2 gibt eine bevorzugte Ausführungsform gemäß der Erfindung an.

Der Erfindung liegt die überraschende Erkenntnis zugrunde, daß es gelingt, bei einfachem Aufbau die Korrosionsbeständigkeit von Magnetpumpen der gattungsgemäßen Art deutlich zu verbessern, indem die Pumpenwelle, die Laufradbuchse und die Magnetrotorbuchse aus Hartkeramik, vorzugsweise aus Siliciumcarbid, gefertigt werden, wobei die Konstruktion so ausgeführt ist, daß die Gleitlagerbuchsen, ebenfalls aus Siliciumcarbid bestehen, zusammen mit der Laufradbuchse und der Magnetrotorbuchse gleichzeitig die Funktion der Axiallagerung für die Pumpenwelle erfüllen.

Hierdurch ergibt sich der wesentliche Vorteil, daß im Pumpeninneren kein Metallteil vorhanden und damit ein Versagen der Pumpe gegenüber Korrosion so gut wie unmöglich ist. Die Einfachheit der Konstruktion gegenüber herkömmlichen Lösungen springt ebenfalls ins Auge.

Weitere Merkmale und Vorteile der Erfindung ergeben sich aus den Ansprüchen und aus der nachstehenden Beschreibung, in der ein Ausführungsbeispiel anhand der schematischen Zeichnung im einzelnen erläutert ist.

Dabei zeigt die aus einer einzigen Figur bestehende Zeichnung ein Ausführungsbeispiel einer Magnetpumpe nach der Erfindung im axialen Längsschnitt.

Wie die Zeichnung erkennen läßt, weist die Magnetpumpe nach der Erfindung bei dem dort gezeigten Ausführungsbeispiel einen auf einem mit einem nicht gezeigten Antriebsmotor versehenen Motorzapfen 10 sitzenden Antriebsrotor 12 auf, der einen am Außenumfang eines Spalttopfes 14, aus Kunststoffmaterial bestehend, angeordneten Antriebsmagnetkranz 16 trägt. Im Inneren des Spalttopfes 14 ist ein Magnetrotor 18 drehbar gelagert, dessen Magnetrotormagnetkranz 20 über die Wandung des Spalttopfes mit dem Antriebsmagnetkranz 16 des Antriebsrotors 12 magnetisch gekuppelt ist.

In die Kunststoffmasse des an seiner Außenfläche vollständig aus korrosionsfestem Kunststoffmaterial bestehenden Magnetrotors 18 ist drehfest eine Magnetrotorbuchse 22 aus Siliciumcarbid integriert, die eine in der in der Zeichnung nach links weisenden Stirnfläche des Magnetrotors 18 liegende freie kreisringförmige Axiallagerfläche 24 aufweist. Die Magnetrotorbuchse 22 ist formschlüssig über ein Polygonprofil, welches eine einwandfreie Drehmomentübertragung ermöglicht, mit einer Pumpenwelle 26 aus Siliciumcarbid verbunden. Die Pumpenwelle 26 ist in zwei Gleitlagerbuchsen 28, 30 drehbar gelagert, die im Pumpengehäuse derart angeordnet sind, daß sie jeweils eine kreisringförmige, freiliegende Stirnlagerfläche 32, 34 bilden.

Mit dem dem Magnetrotor 18 abgewandten Ende der Pumpenwelle 26 ist über ein Polygonprofil PC 4 eine Laufradbuchse 36 in zur Drehmomentübertragung geeigneter Weise drehfest verbunden, die in die Kunststoffmasse eines Laufrades 38 eingegossen ist. Die Laufradbuchse 36 besteht ebenfalls aus Siliciumcarbid und weist eine kreisringförmige Axiallagerfläche 40 auf, die der Stirnlagerfläche 34 der Gleitlagerbuchse 28 zugewandt ist.

Durch das zusammenwirken der Stirnlagerflächen 32, 34 der pumpengehäusefesten Gleitlagerbuchsen 30, 28 mit den Axiallagerflächen 24, 40 der Magnetrotorbuchse 22 bzw. der Laufradbuchse 36 werden die ansonsten üblichen Axiallager überflüssig, indem nämlich die Pumpenwelle 26 durch reinen Kontakt der vorgenannten Axiallagerflächen mit den vorgenannten Stirnlagerflächen auf Siliciumcarbid-Siliciumcarbid-Basis axial gelagert ist. Auch die radiale Lagerung der Pumpenwelle 26 ist durch einen reinen Siliciumcarbid-Siliciumcarbid-Kontakt, nämlich zwischen der Pumpenwelle 26 selbst und den Gleitlagerbuchsen 28, 30, gewährleistet, so daß alle Lagerfunktionen durch korrosionsfeste und wartungsfreie Siliciumcarbid-Siliciumcarbid-Kontakte bewerkstelligt sind. Da das Innere des Pumpengehäuses, das Laufrad 38 und der Magnetrotor 18 sämtlich aus korrosionsfestem Kunststoffmaterial bestehen, können mit dem aggressiven, zu pumpenden Medium ausschließlich Flächen aus Siliciumcarbid oder Kunststoff in Berührung kommen. Hierdurch ergibt sich eine hohe Betriebssicherheit.

### BEZUGSZEICHENLISTE

- 10: Motorzapfen
- 12: Antriebsrotor
- 14: Spalttopf
- 16: Antriebsmagnetkranz
- 18: Magnetrotor
- 20: Magnetrotormagnetkranz
- 22: Magnetrotorbuchse
- 24: Axiallagerfläche
- 26: Pumpenwelle
- 28: Gleitlagerbuchse
- 30: Gleitlagerbuchse
- 32: Stirnlagerfläche
- 34: Stirnlagerfläche
- 36: Laufradbuchse
- 38: Laufrad
- 40: Axiallagerfläche

## Patentansprüche

1. Magnetpumpe für korrosive Medien, mit einem motorbetriebenen, am Außenumfang eines Spalttopfes (14) angeordneten Antriebsrotor (12), einem innerhalb des Spalttopfes (14) angeordneten, von dem Antriebsrotor (12) bei der Rotation mitnehmbaren und mit diesem magnetisch gekuppelten Magnetrotor (18) und einer an ihrem einen Ende drehfest mit dem Magnetrotor (18) und an ihrem anderen Ende drehfest mit einem Laufrad (38) verbundenen Pumpenwelle (26), die in einem Pumpenrückteil in zwei Gleitlagerbuchsen (28, 30) aus Siliciumcarbid radial und axial gelagert ist, wobei die dem Laufrad (38) benachbarte Gleitlagerbuchse (28) für die Pumpenwelle (26) eine dem Laufrad (38) zugewandte erste freiliegende kreisringförmige Stirnlagerfläche (34) aufweist, die dem Magnetrotor (18) benachbarte Gleitlagerbuchse (30) für die Pumpenwelle (26) eine dem Magnetrotor (18) zugewandte zweite freiliegende kreisringförmige Stirnlagerfäche (32) aufweist, mit dem Laufrad (38) eine Laufradbuchse (36) aus Hartkeramik verbunden ist, die eine der ersten Stirnlagerfläche (34) zugewandte freiliegende erste Axiallagerfläche (40) aufweist, und mit dem Magnetrotor (18) eine Magnetrotorbuchse (22) aus Hartkeramik verbunden ist, die eine der zweiten Stirnlagerfläche (30) zugewandte freiliegende zweite Axiallagerfläche (24) aufweist, dadurch gekennzeichnet, daß die Pumpenwelle (26) aus Hartkeramik besteht; daß die Laufradbuchse (36) mit dem Laufrad (38) und die Magnetrotorbuchse (22) mit dem Magnetrotor (18) drehfest vergossen sind; daß die Pumpenwelle (26) über je ein Polygonprofil formschlüssig mit der Laufradbuchse (36) und der Magnetrotorbuchse (22) drehfest verbunden ist; und daß die Oberflächen des Spalttopfes (14), des Pumpenrückteiles, des Laufrades (38) und des Magnetrotors (18) zum Pumpeninneren aus Kunststoff bestehen.

2. Magnetpumpe nach Anspruch 1, dadurch gekennzeichnet, daß als Hartkeramik zumindest für einzelne Bauteile Siliciumcarbid vorgesehen ist.

## Claims

1. A magnetic pump for corrosive media having a motorised drive rotor (12) arranged at the outer periphery of a can (14), a magnetic rotor (18) which is arranged within the can (14) and which can be entrained by the drive rotor (12) during rotation and is coupled thereto magnetically, and a pump shaft (26) which is connected non-rotatably at its one end to the magnetic rotor (18) and at its other end is connected non-rotatably to an impeller (38), which pump shaft is mounted radially and axially in a pump back part in two plain bearing bushes (28, 30) of silicon carbide, wherein the plain bearing bush (28) adjacent to the impeller (38) for the pump shaft (26) comprises a first exposed circular ring-shaped end journal bearing surface (34) facing the impeller (38), the plain bearing bush (30) adjacent to the magnetic rotor (18) for the pump shaft (26) comprises a second exposed circular ring-shaped end journal bearing surface (32) facing the magnetic rotor (18), an impeller bush (36) of hard ceramic is connected to the impeller (38), which impeller bush comprises an exposed first axial bearing surface (40) facing the first end journal bearing surface (34), and a magnetic rotor bush (22) of hard ceramic is connected to the magnetic rotor (18), which magnetic rotor bush comprises an exposed second axial bearing surface (24) facing the second end journal bearing surface (30), characterised in that the pump shaft (26) consists of hard ceramic; in that the impeller bush (36) is cast with the impeller (38) and the magnetic rotor bush (22) is cast with the magnetic rotor (18) non-rotatably; in that the pump shaft (26) is connected in each case by way of a polygonal profile positively to the impeller bush (36) and to the magnetic rotor bush (22) non-rotatably; and in that the surfaces of the can (14), of the pump back part, of the impeller (38) and of the magnetic rotor (18) with respect to the interior of the pump consist of synthetic material.

2. A magnetic pump according to claim 1, characterised in that silicon carbide is provided as the hard ceramic at least for individual components.

## Revendications

1. Pompe à commande magnétique pour substances corrosives, comprenant un rotor d'entraînement (12), commandé par moteur et placé au niveau de la périphérie extérieure d'un pot à fente (14), un rotor magnétique (18), placé à l'intérieur du pot à fente (14), pouvant être entraîné en rotation par le rotor d'entraînement (12) et à couplage magnétique avec celui-ci, ainsi qu'un arbre de pompe (26), relié par une extrémité, de manière solidaire, au rotor magnétique (18) et, par son autre extrémité, de manière solidaire, à une couronne mobile (38), cet arbre étant monté, radialement et axialement, dans une partie arrière de la pompe, dans deux coussinets lisses (28, 30) en carbure de silicium, le coussinet lisse (28) voisin de la couronne mobile (38) et destiné à l'arbre de pompe (26) présentant une première surface frontale d'appui (34) de forme annulaire, mise à découvert et dirigée vers la couronne mobile (38), tandis que le coussinet lisse (30), voisin du rotor magnétique (18) et destiné à l'arbre de pompe (26), présente une deuxième surface frontale d'appui (32), de forme annulaire et mise à découvert, qui est dirigée vers le rotor magnétique (18), un coussinet de couronne mobile (36) en céramique dure étant relié à la couronne mobile (38) et présentant une première surface de butée (40) à découvert et dirigée vers la première surface frontale d'appui (34), tandis qu'un coussinet de rotor magnétique (22) en céramique dure est relié au rotor magnétique (18) et présente une deuxième surface de butée (24) à découvert et dirigée vers la deuxième surface frontale d'appui (30), caractérisée en ce que l'arbre de pompe (26) est fait en une céramique dure, en ce que le coussinet de couronne mobile (36) est scellé de manière solidaire avec la couronne mobile (38) de même que le coussinet de rotor magnétique (22) avec le rotor magnétique (18) ; en ce que l'arbre de pompe (26) est relié, de manière solidaire et à engagement positif, par l'intermédiaire de chaque fois un profilé pour arbres cannelés, au coussinet de couronne mobile (36) et au coussinet de rotor magnétique (22) ; et en ce que les surfaces du pot à fente (14), de la partie arrière de la pompe, de la couronne mobile (38) et du rotor magnétique (18), situées vers l'intérieur de la pompe, consistent en une matière plastique.

2. Pompe à commande magnétique selon la revendication 1, caractérisée en ce qu'on prévoit, en tant que céramique dure, du carbure de silicium, du moins pour des éléments individuels.
